# EUROPÄISCHE PATENTSCHRIFT

(11) **EP 2 296 990 B1**
(45) Veröffentlichungstag und Bekanntmachung des Hinweises auf die Patenterteilung: **08.04.2015**
(21) Anmeldenummer: 10721489.2
(22) Anmeldetag: 21.05.2010
(51) Int. Cl.: B65D 43/16

(54) **VERPACKUNG FÜR TRANSPORTLEBENSMITTEL**
PACKAGING FOR TRANSPORT FOODS
EMBALLAGE POUR LE TRANSPORT DE PRODUITS ALIMENTAIRES

(30) Priorität: 22.05.2009 AT 32609 U
(43) Veröffentlichungstag der Anmeldung: 23.03.2011
(73) Patentinhaber: Ovotherm International Handels GmbH, 2351 Wr. Neudorf (AT)
(72) Erfinder: SCHLEINING, Walter, 2512 Tribuswinkel (AT)
(74) Vertreter: Müllner, Martin
(86) Internationale Anmeldenummer: PCT/EP2010/057042
(87) Internationale Veröffentlichungsnummer: WO 2010/133694

(56) Entgegenhaltungen:
- AT-B1- 503 453
- US-A- 5 046 659
- US-A- 5 377 860

## Beschreibung

### Technisches Gebiet

Die Erfindung bezieht sich auf eine Verpackung für Transportlebensmittel wie Eier, Cherrytomaten und dergleichen gemäß dem Oberbegriff des Anspruchs 1.

Derartige Verpackungen zeichnen sich durch ein geringes Gewicht und eine dünne Wandstärke aus, verglichen mit ähnlichen Verpackungen aus Pappmache, und können daher auch dicht gestapelt werden. Abgesehen davon wirken sie beim Verkauf attraktiver, speziell wenn sie aus durchsichtigem Material gefertigt sind.

### Stand der Technik

Eine Eierverpackung der eingangs genannten Art ist aus der AT 503453 B bekannt. Hier finden Verschlussorgane Verwendung, bei denen sowohl der Eingriffsteil als auch der Aufnahmeteil im Ansatz rund ausgebildet sind und der Zapfen des Eingriffsteils sich zum Haken hin verjüngt. Aufnahme- und Eingriffsteil sollen aber möglichst wenig Platz auf der Verpackung benötigen, weshalb die Verschlussorgane möglichst klein ausgeführt werden. Damit dennoch die Positionierung möglichst exakt ausgeführt werden kann, sind daher zusätzliche Zapfen auf dem Deckel und gegengleiche Mulden im Unterteil vorgesehen. Die exakte Positionierung ist unbedingt erforderlich, da die meisten Verpacker die Verpackungen automatisch befüllen, die Maschinen sehr schnell arbeiten und das Aussortieren nicht ordnungsgemäß befüllter Verpackungen mit großem Aufwand verbunden ist. Weiters ist es auch für den Transport wichtig, dass die Positionierung exakt erhalten bleibt und kein Verrutschen zwischen Deckel und Unterteil erfolgt. Nachteilig an dieser bekannten Verpackung ist, dass durch die runde Form der Verschlussorgane diese
- auch wenn sie klein ausgeführt sind - weit in die Verpackung hineinreichen, was auf Kosten der Deckfläche geht, sodass nur ein kleinerer Bereich zur Etikettierung zur Verfügung steht. Außerdem ist ein relativ großer Druck notwendig, um bei einem Verschlussorgan den Haken mit dem Gegenhaken in Eingriff zu bringen. Damit kommt es immer wieder vor, dass in automatischen Verpackungsanlagen Verpackungen nicht ordnungsgemäß geschlossen sind.

Aus der gattungsbildenden US 5046659 ist ein ähnlicher Verschluss bekannt, der allerdings nicht rund, sondern rechteckig ausgebildet ist, bei dem also Eingriffteil und Aufnahmeteil im Querschnitt im Wesentlichen rechteckig, mit ihrer längeren Seite parallel zur Kante, an der das Verschlussorgan angebracht ist, ausgebildet sind. Bei diesem Verschluss sind Haken und Gegenhaken an den Schmalseiten des rechteckigen Verschlusses ausgebildet. Da aus Stabilitätsgründen Haken und Gegenhaken eine gewisse Breite aufweisen müssen, bewirkt dies eine relativ große Abmessung der Schmalseite des rechteckigen Verschlusses, also der Abmessung normal zur Kante, an der das Verschlussorgan angebracht ist. Bei gegebener Gesamtabmessung der Verpackung bewirkt dies eine geringere Abmessung der Deckfläche normal zu dieser Kante. Damit steht auf der Deckfläche der Packung entsprechend weniger Platz für Etiketten zur Verfügung.

### Darstellung der Erfindung

Es ist Aufgabe der vorliegenden Erfindung, eine Verpackung für Transportiebensmittel wie Eier, Cherrytomaten und dergleichen der eingangs genannten Art zu schaffen, bei der die für einen Aufkleber zur Verfügung stehende Fläche möglichst groß ist und nicht nur die Deckfläche des Deckels, sondern auch die von der Deckfläche zu Berührungskante von Deckel und Unterteil heruntergezogene Fläche des Deckels umfasst. Weiters soll der Eingriffsteil leicht mit seinem Haken in den Aufnahmeteil gleiten und auch bei nicht ganz exakter Positionierung durch nur leichten Druck auf den Deckel der Verpackung in den Ansatz des Aufnahmeteils gleiten. Außerdem soll der Druck zum Verschließen der Verpackung möglichst gering sein, aber ein selbständiges Lösen des Eingriffsteils aus dem Aufnahmeteil auch während des Transports möglichst ausgeschlossen werden.

Diese Aufgabe wird durch eine Verpackung der eingangs genannten Art erfindungsgemäß dadurch gelöst, dass der Aufnahmeteil eine Vertiefung ist, deren von der Packung abgewandte äußere, in die Tiefe hinein führende Fläche schräg ausgeführt ist, wobei sie an der Vertiefungsöffnung mehr von der Packung abgewandt ist als am Vertiefungsboden, und dass der Normalabstand zwischen dem am weitesten in die Vertiefung ragenden Teil des Gegenhakens und der gegenüberliegenden schrägen Fläche der Vertiefung kleiner ist als die maximale Dicke des Hakens normal zur Kante, an der die Verschlussorgane angebracht sind.

Beim Verschließen wird der Gegenhaken durch den Haken leicht weggedrückt und der Haken gleitet in die Tiefe des Aufnahmeteils und gelangt in Eingriffstellung. Zum Lösen des Verschlusses ist allerdings eine wesentlich größere Kraft notwendig: Es muss der Gegenhaken nach oben gezogen werden, bis er so hoch liegt, dass zwischen dem Gegenhaken und der gegenüberliegenden schrägen Fläche soviel Abstand vorhanden ist, dass der Haken hindurchpasst. Dies liegt daran, dass die bei geschlossener Verpackung aneinander liegenden Flächen von Haken und Gegenhaken etwa normal zur Öffnungskraft liegen, sodass keine Kraftkomponente vorhanden ist, die den Gegenhaken seitlich wegdrückt. Durch den etwa rechteckigen Querschnitt kann der Verschluss sehr dünn ausgebildet werden und dennoch hohe Kräfte aufnehmen, sodass er weniger Platz in Anspruch nimmt, sodass der gewonnene Platz zusätzlich als Etikettierfläche zur Verfügung steht. Es ist vor allem auch möglich, die Vorderseite glatt auszubilden (ohne Rücksprung für die Verschlussorgane), sodass auch diese als Etikettierfläche zur Verfügung steht.

Vorteilhaft dabei ist es, wenn der Gegenhaken einen abgeflachten Kopf besitzt, dessen in die Vertiefung des Aufnahmeteils hervorspringende Kopfteiloberfläche im Wesentlichen einen abgeflachten Zylindermantelteil darstellt. Durch diese Maßnahme wird das Verschließen erleichtert, denn mit zunehmender Tiefe wird die Zylindermantelfläche immer steiler, sodass mit zunehmender Gegenkraft der Keilwinkel günstiger wird, sodass die Kraft während des Schließens (während des Wegdrückens des Gegenhakens) etwa konstant bleibt.

Um beim Schließen der Verpackung ein Ausweichen des Gegenhakens möglichst zu erleichtern, weist der Gegenhaken einen Abstand zu den Schmalseiten der Vertiefungen auf. Dadurch wird also die zum Schließen notwendige Kraft nochmals reduziert, weil in dem durch den Abstand geschaffenen Bereich eine elastische Verformung stattfinden kann.

Gemäß einem weiteren Merkmal der Erfindung weist der Unterteil oder der Deckel näher bei der Gelenkverbindung als ein Verschlussorgan mindestens einen zusätzlichen Zapfen und der andere Teil zumindest eine mindestens in einem Bereich zur Aufnahme des Zapfens gegengleiche Mulde zum Zentrieren des Deckels auf dem Unterteil auf. Durch diese Maßnahme wird die Positionierung des Deckels gegenüber dem Unterteil noch exakter als durch die Verschlussorgane allein festgelegt.

Vorteilhaft ist es, wenn zumindest eine Kantenlänge zwischen zwei Verschlussorganen zumindest einen Bereich aufweist, wo im geschlossenen Zustand der Verpackung die Kanten von Unterteil und Deckel einen Abstand aufweisen, der etwa dem Durchmesser eines menschlichen Fingers entspricht. Auf diese Weise wird das Öffnen der Verpackung erleichtert. Durch Einschieben eines Fingers zwischen die Kanten von Unterteil und Deckel zwischen zwei Verschlussorganen wird die Verpackung geöffnet.

Von Vorteil ist es, wenn der Aufnahmeteil aus einer ebenen Fläche, die parallel zur Kante, an der das Verschlussorgan angebracht ist, aber dieser Kante gegenüber erhaben ist, ausgeformt ist, sodass sich der Aufnahmeteil im Wesentlichen oberhalb der Kante befindet. Dadurch wird einerseits bewirkt, dass das Verschlussorgan im Wesentlichen nicht unter der Kante des Unterteils hervorschaut, und außerdem kann durch die Erhöhung des Aufnahmeteils gegenüber der Kante im Wesentlichen der Schlitz für den Eingriff durch einen menschlichen Finger erzeugt werden.

Als günstig erweist es sich, wenn der Deckel auf der über große Bereiche schrägen Vorderseite von mindestens einem Verschlussorganteil weg bis zur Deckfläche des Deckels eine Verstärkungsrippe aufweist, die in einer zur umgebenden schrägen Vorderseite parallelen Ebene verläuft. Dies gibt der Verpackung zusätzliche Stabilität im Bereich der Verschlüsse.

Gemäß einem weiteren Merkmal der Erfindung besteht die Gelenkverbindung aus zwei zueinander parallel verlaufenden Gelenken, vorzugsweise Filmgelenken, die voneinander beabstandet und durch einen Steg miteinander verbunden sind. Dadurch werden die einzelnen Gelenke nur um 90° gebogen, wenn der Deckel um 180° geschwenkt wird.

Zur geschützten Aufnahme der einzelnen Teile des Transportlebensmittels ist es von Vorteil, wenn der Unterteil der Verpackung Mulden zur Aufnahme der einzelnen Stücke des Transportlebensmittels aufweist. Dies ist insbesondere bei Eierverpackungen üblich.

Um ein Zusammendrücken der Verpackung und damit ein Zerquetschen des Transportlebensmittels zu verhindern, ist es vorteilhaft, auf dem Unterteil Erhebungen vorzusehen, die bei geschlossenem Deckel von innen an diesem anliegen.

### Kurze Beschreibung der Zeichnungen

Die Erfindung wird nun an Hand der Zeichnungen näher erläutert. Es zeigt: Fig. 1 einen Schnitt durch die Packung in geschlossenem Zustand normal zur Gelenkverbindung durch einen Verschluss; Fig. 2 eine vergrößerte Ansicht des Verschlusses; Fig. 3 eine Ansicht auf einen Aufnahmeteil von schräg oben; Fig. 4 eine Ansicht der Verpackung von vorne; und Fig. 5 eine räumliche Ansicht eines Werkzeugs zum Formen des Verschlussorgans.

### Weg(e) zur Ausführung der Erfindung

Die dargestellte Verpackung (siehe Fig. 1) weist einen Unterteil 1 und einen Deckel 2 auf, die über eine Gelenkverbindung 18 miteinander verbunden sind. An der der Gelenksverbindung 18 gegenüber liegenden Kante 9 ist ein Verschlussorgan angebracht, welches aus einem Eingriffsteil 3 und einem Aufnahmeteil 6 besteht. In Fig. 2 ist dieses Verschlussorgan vergrößert dargestellt. Der Eingriffsteil 3 weist einen Zapfen 4 auf, der einen Haken 5 trägt. Der Aufnahmeteil 6 besteht im Wesentlichen aus einer Vertiefung 8, von der eine Fläche 10 schräg ist, wobei in der gegenüberliegenden Fläche ein Gegenhaken 7 ausgeformt ist. Der Gegenhaken 7 hat einen abgeflachten Kopf 13, der etwa die Form eines Zylindermantelteils hat (siehe Fig. 3).

Wird die Verpackung geschlossen, gleiten Zapfen 4 und Haken 5 des Eingriffsteils außen entlang der schrägen Fläche 10 und innen über den abgeflachten Kopf 13 des Gegenhakens 7 in die Vertiefung 8 des Aufnahmeteils 6. Da der Abstand y zwischen dem Gegenhaken 7 und der gegenüberliegenden schrägen Fläche 10 kleiner ist als die Dicke x des Hakens 5, muss der Gegenhaken 7 etwas nach innen gedrückt werden. Dies ist leicht möglich, weil der Gegenhaken 7 von den beiden Schmalseiten 14' der Vertiefung 8 einen Abstand 14 aufweist, sodass durch Verformung der Seite im Bereich der Abstände 14 der Gegenhaken 7 mit geringer Kraft weggedrückt werden kann.

Wie man aus Fig. 4 erkennt, gibt es in üblicher Weise Auflageflächen 21 an Deckel 2 und Unterteil 1, mit denen Deckel 2 und Unterteil 1 bei geschlossener Verpackung aneinandergrenzen. Der Aufnahmeteil 6 ist aus einer ebenen Fläche 22, die parallel zur Kante 9, an der das Verschlussorgan angebracht ist, aber dieser Kante 9 gegenüber erhaben ist, ausgeformt, sodass sich der Aufnahmeteil 6 im Wesentlichen oberhalb der Kante 9 befindet. Dadurch ergibt sich durch eine nur geringe Ausnehmung im Deckel 2 ein Bereich 23, wo zwischen Deckel 2 und Unterteil 1 ein Abstand z vorhanden ist, der etwa der Dicke eines menschlichen Fingers entspricht. Wenn man in diesen Bereich 23 mit einem Finger hineinfährt und den Deckel 2 nach vorne und oben zieht, springt die Verpackung relativ leicht auf. Der Deckel 2 hat in diesem Bereich 23 innen eine entsprechende Abschrägung oder Stufe 26.

Der Deckel 2 weist auf der über große Bereiche schrägen Vorderseite 24 vom Eingriffteil 3 weg bis zur Deckfläche des Deckels 2 eine Verstärkungsrippe 25 auf, die in einer zur umgebenden schrägen Vorderseite 24 parallelen Ebene verläuft.

Da der Haken und der Gegenhaken hinterschnitten sind, ist für das Tiefziehen eine spezielle Form notwendig, in der bewegliche Haken vorgesehen sind (Fig. 5). Durch Verschwenken dieser beweglichen Haken kann die tiefgezogene Verpackung aus der Form entnommen werden.

## Patentansprüche

1. Verpackung für Transportlebensmittel wie Eier, Cherrytomaten und dergleichen, aus verformtem, insbesondere tiefgezogenem, Kunststoff, wobei diese Verpackung einen Unterteil (1) zur Aufnahme des Transportguts besitzt, der über eine Gelenksverbindung (18) entlang einer Seite des Unterteils (1) mit einem Deckel (2) verbunden ist, wobei Unterteil (1) und Deckel (2) mittels in Eingriff bringbaren Verschlussorganen verbindbar sind, bestehend aus einem Zapfen (4) mit hakenförmigem Abschluss (5) als Eingriffteil (3) und einem Aufnahmeteil (6), wobei der Eingriffteil (3) am Unterteil oder am Deckel (2) und der Aufnahmeteil (6) am entsprechend anderen Teil, Deckel oder Unterteil (1), ausgeformt ist, und wobei der Aufnahmeteil (6) eine Vertiefung (8) mit einem Gegenhaken (7) im Bereich der Öffnung der Vertiefung (8) an der der Verpackung zugewandten Fläche der Vertiefung (8) aufweist und wobei Eingriffteil (3) und Aufnahmeteil (6) im Querschnitt im Wesentlichen rechteckig, mit ihrer längeren Seite parallel zur Kante (9), an der das Verschlussorgan angebracht ist, ausgebildet sind, **dadurch gekennzeichnet, dass** die von der Verpackung abgewandte äußere, in die Tiefe hinein führende Fläche (10) der Vertiefung (8) schräg ausgeführt ist, wobei sie an der Vertiefungsöffnung mehr von der Verpackung abgewandt ist als am Vertiefungsboden, und dass der Normalabstand (y) zwischen dem am weitesten quer zur Kante (9) in die Vertiefung (8) ragenden Teil des Gegenhakens (7) und der gegenüberliegenden schrägen Fläche (10) der Vertiefung (8) kleiner ist als die maximale Dicke (x) des Hakens (5) normal zur Kante (9), an der die Verschlussorgane angebracht sind.

2. Verpackung nach Anspruch 1, **dadurch gekennzeichnet, dass** der Gegenhaken (7) einen abgeflachten Kopf (13) besitzt, dessen in die Vertiefung (8) des Aufnahmeteils (6) hervorspringende Kopfteiloberfläche im Wesentlichen einen abgeflachten Zylindermantelteil darstellt.

3. Verpackung nach einem der Ansprüche 1 oder 2, **dadurch gekennzeichnet, dass** der Gegenhaken (7) einen Abstand (14) zu den Schmalseiten (14') der Vertiefungen (8) aufweist.

4. Verpackung nach einem der Ansprüche 1 bis 3, **dadurch gekennzeichnet, dass** näher bei der Gelenkverbindung (18) als ein Verschlussorgan der Unterteil (1) oder der Deckel (2) mindestens einen zusätzlichen Zapfen und der andere Teil zumindest eine mindestens in einem Bereich zur Aufnahme des Zapfens gegengleiche Mulde zum Zentrieren des Deckels auf dem Unterteil aufweist.

5. Verpackung nach einem der Ansprüche 1 bis 4, **dadurch gekennzeichnet, dass** zumindest eine Kantenlänge zwischen zwei Verschlussorganen zumindest einen Bereich (23) aufweist, wo im geschlossenen Zustand der Verpackung die Kanten von Unterteil (1) und Deckel (2) einen Abstand (z) aufweisen, der etwa dem Durchmesser eines menschlichen Fingers entspricht.

6. Verpackung nach einem der Ansprüche 1 bis 5, **dadurch gekennzeichnet, dass** der Aufnahmeteil (6) aus einer ebenen Fläche (22), die parallel zur Kante (9), an der das Verschlussorgan angebracht ist, aber dieser Kante (9) gegenüber erhaben ist, ausgeformt ist, sodass sich der Aufnahmeteil (6) im Wesentlichen oberhalb der Kante (9) befindet.

7. Verpackung nach einem der Ansprüche 1 bis 6, **dadurch gekennzeichnet, dass** der Deckel (2) auf der über große Bereiche schrägen Vorderseite (24) von mindestens einem Verschlussorganteil weg bis zur Deckfläche des Deckels (2) eine Verstärkungsrippe (25) aufweist, die in einer zur umgebenden schrägen Vorderseite (24) parallelen Ebene verläuft.

8. Verpackung nach einem der Ansprüche 1 bis 7, **dadurch gekennzeichnet, dass** die Gelenkverbindung aus zwei zueinander parallel verlaufenden Gelenken, vorzugsweise Filmgelenken, besteht, die voneinander beabstandet und durch einen Steg miteinander verbunden sind.

9. Verpackung nach einem der Ansprüche 1 bis 8, **dadurch gekennzeichnet, dass** der Unterteil der Verpackung Mulden zur Aufnahme der einzelnen Stücke des Transportlebensmittels aufweist.

10. Verpackung nach einem der Ansprüche 1 bis 9, **dadurch gekennzeichnet, dass** auf dem Unterteil Erhebungen vorgesehen sind, die bei geschlossenem Deckel von innen an diesem anliegen.

## Claims

1. A package for foodstuff objects, like eggs, cherry tomatoes and the like; the package being made of formed, especially deep drawn plastic and comprising a base (1) for holding the foodstuff objects, the base (1) being interconnected with a cover (2) via a hinged connection (18) along one side of the base (1); the base (1) and the cover (2) being connectable by engageable closure elements consisting of a male formation (3) designed as a pin (4) with a hooked ending (5) and a female formation (6); the male formation (3) being formed on the base or on the cover (2) and the female formation (6) being formed on the other part, cover or base (1); the female formation (6) having a recess (8) with a counterhook (7) near the opening of the recess (8) and on the side of the recess (8) facing the package; the male formation (3) and the female formation (6) being essentially of rectangular section with the long side parallel to the rim (9) being provided with the closure element; **characterized in that** the outer side (10) of the recess (8) being far from the package and dropping into the depth of the recess is inclined so that it is further away from the package on the opening of the recess than on the bottom of the recess; and **in that** the normal distance (y) between the part of the counterhook (7) furthest protruding into the recess (8) in a direction perpendicular to the rim (9) and the inclined side (10) of the recess (8) facing the counterhook (7) is smaller than the maximum thickness (x) of the hook (5) perpendicular to the rim (9) which is provided with the closure elements.

2. The package according to claim 1, **characterized in that** the counterhook (7) has a flattened head (13), the surface thereof projecting into the recess (8) of the female part (6) being generally a flattened part cylindrical surface.

3. The package according to claim 1 or 2, **characterized in that** there is a distance (14) between the counterhook (7) and the short sides (14') of the recesses (8).

4. The package according to any of claims 1 to 3, **characterized in that** the base (1) or the cover (2) has at least one further projection, which is closer to the hinged connection (18) than a closure element, and the other part has at least one setback being complementary and arranged in at least one region for receiving the projection for centering the cover with respect to the base.

5. The package according to any of claims 1 to 4, **characterized in that** at least one portion of the rims between two closure elements has at least one region (23) where in the closed position of the package the rims of the base (1) and of the cover (2) are spaced apart by a distance (z) corresponding approximately to the diameter of a human finger.

6. The package according to any of claims 1 to 5, **characterized in that** the female formation (6) is formed in a plane area (22) being parallel to the rim (9) with the closure element but elevated with respect to this rim (9), so that the female formation (6) is arranged essentially above the rim (9).

7. The package according to any of claims 1 to 6, **characterized in that** the cover (2), whose front (24) is inclined over large areas, is formed with at least one reinforcement rib (25) extending on this front (24) from one formation of the closure member until the top surface of the cover (2), the reinforcement rib (25) being in a plane parallel to the surrounding inclined front (24).

8. The package according to any of claims 1 to 7, **characterized in that** the hinged connection consists of two hinges, preferably of two film hinges, the hinges being parallel to each other, spaced apart and connected via a rib.

9. The package according to any of claims 1 to 8, **characterized in that** the base of the package is formed with pockets for holding single pieces of the foodstuff objects.

10. The package according to any of claims 1 to 9, **characterized in that** the base is formed with bumps lying close from the inside on the cover when the cover is closed.

## Revendications

1. Emballage pour aliments à transporter tels que les oeufs, les tomates cerise et aliments apparentés, réalisé en matière plastique ayant subi une déformation, notamment par emboutissage, ledit emballage possédant une partie inférieure (1) qui est destinée à recevoir les biens à transporter et qui est reliée, à travers une liaison articulée (18) le long d'un côté de la partie inférieure (1), à un couvercle (2), la partie inférieure (1) et le couvercle (2) pouvant être reliés au moyen d'organes de fermeture lesquels peuvent s'engager l'un dans l'autre et lesquels sont constitués d'un ergot (4) pourvu d'une extrémité en forme de crochet (5) en tant que pièce mâle (3) et d'une pièce femelle (6), la pièce mâle (3) étant située sur la partie inférieure ou sur le couvercle (2) alors que la pièce femelle (6) est située sur l'autre l'élément, à savoir sur le couvercle ou la partie inférieure (1), et la pièce femelle (6) présentant un creux (8) pourvu d'un contre-crochet (7) lequel se trouve, au niveau de l'ouverture du creux (8), sur la face du creux (8) tournée vers l'emballage, et la partie mâle (3) et la partie femelle (6) étant réalisés de manière à présenter une coupe transversale essentiellement rectangulaire, leur côté le plus long étant parallèle au bord (9) sur le est fixé le l'organe de fermeture, **caractérisé en ce que** la face (10) du creux (8), située à l'opposé de l'emballage et s'étendant en profondeur, est réalisée en oblique, de manière à être davantage éloignée de l'emballage au niveau de l'ouverture du creux qu'au niveau du fond du creux, et que la distance normale (y) entre la partie du contre-crochet (7), laquelle s'étend le plus loin dans le creux (8) selon un sens transversal au bord (9), et la face (10) oblique située à l'opposé est inférieure à l'épaisseur maximale (x) du crochet (5) dans un sens normal au bord (9) sur lequel sont fixés les organes de fermeture.

2. Emballage selon la revendication 1, **caractérisé en ce que** le contre-crochet (7) possède une tête (13) aplatie, la partie de la surface de tête laquelle s'étend dans le creux (8) de la partie femelle (6) représentant ainsi sensiblement une surface extérieure partielle d'un cylindre ayant subi un aplatissement.

3. Emballage selon l'une des revendications 1 ou 2, **caractérisé en ce que** le contre-crochet (7) est situé à distance (14) des petits côtés (14') des creux (8).

4. Emballage selon l'une des revendications 1 à 3, **caractérisé en ce que** la partie inférieure (1) ou le couvercle (2) présente au moins un ergot supplémentaire qui est situé plus proche de la liaison articulée (18) que l'organe de fermeture, l'autre partie présentant alors au moins une dépression dont au moins une zone présente une forme correspondante permettant de recevoir ledit ergot, pour ainsi centrer le couvercle sur la partie inférieure.

5. Emballage selon l'une des revendications 1 à 4, **caractérisé en ce que** le bord présente, au moins sur une certaine longueur située entre deux organes de fermeture, au moins une zone (23) dans laquelle les bords de la partie inférieure (1) et du couvercle (2) présentent, lorsque ledit emballage est fermé, une distance (z) correspondant approximativement au diamètre d'un doigt humain.

6. Emballage selon l'une des revendications 1 à 5, **caractérisé en ce que** la partie femelle (6) est réalisée dans une surface plane (22) qui est parallèle au bord (9) sur lequel est fixé l'organe de fermeture tout en faisant saillie par rapport audit bord (9), faisant en sorte que la partie femelle (6) soit sensiblement située en-dessus du bord (9).

7. Emballage selon l'une des revendications 1 à 6, **caractérisé en ce que** le couvercle (2) est pourvu, sur la face antérieure (24) présentant sur une large zone une orientation oblique, d'une nervure de renforcement (25) s'étendant dans un plan parallèle à la face antérieure (24) environnante, depuis au moins un organe de fermeture jusqu'à la surface de couverture du couvercle (2).

8. Emballage selon l'une des revendications 1 à 7, **caractérisé en ce que** ladite liaison articulée est constituée de deux articulations qui s'étendent parallèlement, s'agissant préférentiellement de charnières-film, et qui sont placées à distance l'une de l'autre tout en étant reliées l'une à l'autre par un élément jointif.

9. Emballage selon l'une des revendications 1 à 8, **caractérisé en ce que** la partie inférieure de l'emballage présente des dépressions destinées à recevoir les différentes unités de l'aliment à transporter.

10. Emballage selon l'une des revendications 1 à 9, **caractérisé en ce que** la partie inférieure est pourvue de parties surélevées lesquelles touchent l'intérieur du couvercle lorsque celui-ci est fermé.
